# EUROPÄISCHE PATENTSCHRIFT

(11) **EP 1 291 608 B1**
(45) Veröffentlichungstag und Bekanntmachung des Hinweises auf die Patenterteilung: **12.09.2007**
(21) Anmeldenummer: 02017164.1
(22) Anmeldetag: 31.07.2002
(51) Int. Cl.: F41H 7/02

(54) **Versorgungseinheit für autarkes Missionsmodul eines gepanzerten Transportfahrzeuges**
Supply unit for an independent module in an armoured land vehicle
Appareil de servitude pour un module indépendant dans un véhicule blindé terrestre

(30) Priorität: 10.09.2001 DE 10144373
(43) Veröffentlichungstag der Anmeldung: 12.03.2003
(73) Patentinhaber: Rheinmetall Landsysteme GmbH, 24107 Kiel (DE)
(72) Erfinder: Nehlsen, Stefan, Dr., 23611 Bad Schwartau (DE); Hass, Frank, 24235 Wendtorf (DE)
(74) Vertreter: Dietrich, Barbara

(56) Entgegenhaltungen:
- EP-A- 1 123 823
- DE-A- 19 502 036
- GB-A- 2 135 946
- US-A- 4 756 359

## Beschreibung

Die Erfindung bezieht sich auf ein gepanzertes Fahrzeug, das sich aus den üblichen Teilen wie Antriebsmotor, Getrieben, Radsätzen oder Kettenlaufwerk, einem Besatzungsraum und einem Gehäuse, das alle Ein- und Anbauten aufnimmt, zusammensetzt. Bei einem Schützenkampffahrzeug werden zum Beispiel mit dem Fahrzeug mehrere Soldaten transportiert, die schnell über eine Heckklappe aussteigen oder aufsitzen können. Bei einem anderen Fahrzeugtyp, dem gepanzerten Transport-Kraftfahrzeug, abgekürzt GTK, wird das Fahrzeug in Module eingeteilt und ein sogenanntes Missionsmodul (2) austauschbar auf dem Chassis oder Fahrmodul (1) untergebracht. Verschiedene Bewaffnungen und Ausrüstungen können dann als Modul austauschbar auf dem Fahrzeug wechselweise mitgeführt werden.

Nach dem Stand der Technik sind verschiedene Vorschläge zum Aufbau von modularen Fahrzeugen und zu gepanzerten Transportfahrzeugen gemacht worden.

In der DE 4219688 wird ein luftverlastbares Panzerfahrzeug aus einem Fahrgestell und darauf angeordneten mehreren Gehäuseteilen aufgebaut, wobei ein Gehäuseteil aus einem fahrgestellfesten Unterteil und einem beweglichen Oberteil besteht, welches bei Lufttransport vertikal eingeschoben werden kann zur Verminderung des Fahrzeugvolumens.

In der DE 19502036 wird ein Kettenfahrzeug schnell und kostensparend an unterschiedliche Einsatzforderungen angepasst, in dem der Wannenaufbau modular gestaltet und aus mindestens zwei Modulen besteht.

In der DE 19619865 wird ein umrüstbares militärisches Radfahrzeug mit trennbaren Modulen dargestellt, das aus einem Grundgehäuse zur Aufnahme der Fahrzeugkomponenten besteht und von einem diesel-mechanischen zu einem diesel-elektrischen Antrieb umgebaut werden kann bei Vorteilen für die Bauhöhe und Ausgestaltung des Fahrzeugs.

Aus der DE 19927656A1 ist ein gepanzertes Transportkraftfahrzeug bekannt, welches mit einem unbemannten Schartenturm einschliesslich Lafette und Bordmaschinenwaffe als Bewaffnung ausgerüstet ist, der von der Besatzung aus dem Fahrzeuginneren fernbedient wird.

Allen genannten Lösungen ist gemeinsam, dass sie nur betriebsbereit sind, wenn die betreffenden Module zusammengebaut sind.

Da das Fahrmodul (1) einerseits für sich allein nur eingeschränkt betriebsbereit und fahrfähig ist, andererseits aber auch das Missionsmodul (2) nur in Verbindung mit dem Fahrmodul funktionstüchtig wird und mit dem Fahrmodul zusammen das voll funktionsfähige Gesamtfahrzeug bildet, ist es unter gewissen Bedingungen erforderlich und nützlich, neben dem Fahrmodul auch das Missionsmodul für sich allein funktionsfähig zu machen.

Aufgabe der Erfindung ist es, bei einem Transportfahrzeug, welches aus den Modulen Fahrmodul (1) und Missionsmodul (2) gebildet wird, das aufgesetzte Missionsmodul autark für sich betriebsfähig nutzbar zu machen im abgelegten vom Fahrmodul getrennten Zustand.

Dabei sollen folgende Merkmale berücksichtigt werden:
- Das Fahrmodul des Familienfahrzeugs soll unverändert verwendet werden.
- Die Nutzung des Fahrzeugs oder des Missionmoduls im Friedensbetrieb oder bei friedensstiftenden Massnahmen kann von großer Bedeutung sein neben der primären Auslegung des Fahrzeugs für den Kampfeinsatz.

Diese Aufgabe wird erfindungsgemäß durch die kennzeichnenden Merkmale des Anspruchs 1 gelöst. Weitere Merkmale ergeben sich aus den Unteransprüchen.

Erfindungsgemäß wird eine Versorgungseinheit so gestaltet, das sie als Zwischenstück oder Türeinrichtung in den offenen Durchstieg zwischen Fahrmodul und Missionsmodul eingesetzt werden kann, wobei das Missionsmodul dann entfernt ist vom Fahrmodul. In die Versorgungseinheit wird ein Energierzeuger oder APU (APU = Auxiliary Power Unit) eingebaut zur Stromversorgung für das Missionsmodul. Die Versorgungseinheit kann als kompakte Einheit separat auch auf anderen Transportfahrzeugen befördert werden und ist für alle verschiedenen Missionsmodule einsetzbar.

Die Vorteile der Erfindung liegen darin, dass das vom Fahrmodul abgesetzte Missionmodul autark für sich betrieben werden kann. Dies ist vor allem für die Instandsetzung wichtig, bei der alle Funktionen auch ohne das Fahrmodul überprüft werden sollen. Denkbar ist weiterhin, das das Missionsmodul im abgesetzten Betrieb mithilfe der Versorgungseinheit sogar Missionsaufgaben wahrnimmt.

Die Energieversorgungsschnittstelle des Missionsmoduls wird vollständig von der Versorgungseinheit abgedeckt. Auch ein Datenverarbeitungsknoten (Fahrzeugbus oder CAN-Bus) ist in der Versorgungseinheit integriert. Mit der Versorgungseinheit können auch Fehlerereignisse oder Energieverbraucher für Testzwecke simuliert werden. Bei Anbau der Versorgungseinheit kann diese als Tür zum Fahrerstand benutzt werden oder umgekehrt als Tür zum Missionsmodul. In die Versorgungseinheit könnte auch eine Rückfahrkamera integriert sein, so dass zum Beispiel Rückwärtssicht besteht, wenn das Missionsmodul nicht auf dem Fahrmodul aufgesetzt ist. Mittels Programmsoftware können verschiedene Missionsmodule für das Fahrmodul simuliert werden.

Ausführungsbeispiele der Erfindung sind in den Zeichnungen schematisch dargestellt und werden im folgenden näher beschrieben. Es zeigen:
- Figur 1:: eine Seitenansicht eines bekannten Basis-Fahrzeuges
- Figur 2:: eine Seitenansicht des Fahrmoduls mit Versorgungseinheit
- Figur 3:: eine Seitenansicht des Missionsmoduls mit Versorgungseinheit

Figur 1 zeigt ein bekanntes Basisfahrzeug oder Fahrmodul 1 mit einem Radfahrwerk und einem oben hinten angebauten Missionsmodul 2. Das Missionsmodul enthält spezifische Ausrüstungen für eine Aufgabe oder Mission und es ist demontierbar, austauschbar befestigt, so daß mittels Missionsmodulen spezifische Fahrzeuge ausgerüstet werden können, die allesamt ein identisches Basisfahrzeug oder Fahrmodul besitzen.

Figur 2 zeigt ein Fahrmodul 1, bei dem das Missionsmodul 2 entfernt ist. Anstelle ist ein kleines Versorgungsmodul 4 an der Schnittstelle zum Missionsmodul eingesetzt. Damit wird der Durchgang auf seiten des Fahrmoduls, der sonst die Verbindung zwischen Fahr- und Missionsmodul herstellt, mittels Versorgungsmodul 4 gasdicht verschlossen. Neben der mechanischen Schnittstelle zwischen Fahr- und Missionsmodul werden fallweise auch weitere, zum Beispiel elektrische Schnittstellen, mittels des Versorgungsmoduls angeschlossen und zweckentsprechend verschaltet.

In Figur 3 ist das Versorgungsmodul 3 an das abgesetzte Missionsmodul 2 komplett angeschlossen, so dass alle Schnittstellen des Missionsmoduls 2 bedient werden.

Das Missionsmodul wird durch das Fahrmodul mit elektrischer Energie versorgt.

Die Versorgungseinheit erlaubt in Verbindung mit dem Fahrmodul oder dem Missionsmodul fallweise die autarke Betriebsweise sowohl des Fahrmoduls als auch des Missionmoduls. Damit wird ein eingeschränkter Betrieb des Fahrmoduls ohne Missionsmodul von einem rein hilfsweisen Fahrbetrieb verbessert zu einem voll einsatzfähigen Betrieb ohne Missionsmodul, welches dann nicht benötigt wird oder hilfsweise vom Versorgungsmodul auch simuliert werden kann.

Andererseits wird das Missionsmodul, welches ohne Fahrmodul keinerlei Funktionsbetrieb darstellen kann, da zum Beispiel die Energieversorgung nicht vorhanden ist, mittels der Versorgungseinheit zu vollen Betrieb befähigt. Dies kann sehr nützlich sein, bei zum Beispiel einem abgesetzten Missionsmodul als Gefechtsstand im Gelände oder als Sanitätsmodul. Hierbei kann das Fahrmodul für sich dann andere Dienste wie zum Beispiel Versorgungsfahrten leisten.

### Bezugszeichenliste

- 1: Fahrmodul
- 2: Missionsmodul
- 3: Versorgungsmodul
- 4: Kleines Versorgungsmodul

## Patentansprüche

1. System eines gepanzerten Transportfahrzeuges, beinhaltend ein Fahrmodul (1) mit einem Radfahr- oder Kettenlaufwerk und ein Missionsmodul (2) mit spezifischer Ausrüstung, **gekennzeichnet durch** ein Versorgungsmodul (3,4), welches wechselweise am Fahrmodul oder am Missionsmodul anbringbar ist, wobei das Versorgungsmodul die beiden Module jeweils mit Energie und Daten versorgt und so eine autarke Betriebsweise des einen als auch des anderen Moduls ermöglicht.

2. System nach Anspruch 1, **dadurch gekennzeichnet, dass** die Versorgungseinheit (4) die Versorgung mit elektrischer Energie, die Funktion von Heiz- oder Klimaanlage und die Bedienung einer Datenbus-Schnittstelle sowohl für das Fahrmodul (1) als auch für das Missionsmodul (2) übernehmen kann.

3. System nach einem der Ansprüche 1 oder 2, **dadurch gekennzeichnet, dass** das Versorgungsmodul (4) als Zwischenteil oder Tür ausgebildet ist, welches den fahrmodulseitigen Durchgang zwischen Fahrmodul (1) und Missionsmodul (2) und nach Entfernen des Missionsmoduls vom Fahrmodul gasdicht verschließen kann oder welches in gleicher Weise auch eine Öffnung am Missionsmodul (2) dicht verschließen kann.

4. System nach einem der Ansprüche 1 bis 3, **dadurch gekennzeichnet, dass** das Versorgungsmodul (3,4) nach Trennung des Missionsmoduls (2) vom Fahrmodul (1) alle offenen elektrischen oder datenmäßigen Schnittstellen schließt zum Beispiel per Simulation bei entsprechendem Anbau am Fahrmodul (1) oder am Missionsmodul (2).

5. System nach einem der Ansprüche 1 bis 4, **dadurch gekennzeichnet, dass** das Versorgungsmodul (4) bei Anbau am Fahrmodul (1) verschiedene Ausführungen des Missionsmoduls per Umschaltung oder Softwareänderung simulieren kann.

6. System nach einem der Ansprüche 1 bis 5, **dadurch gekennzeichnet, dass** das Fahrmodul (1) mittels Anbau des Versorgungsmoduls (4) ohne das Missionsmodul (2) nutzbar wird für den Fall der Instandsetzung oder Ausbildung oder Leerfahrten.

7. System nach einem der Ansprüche 1 bis 6, **dadurch gekennzeichnet, dass** das Versorgungsmodul (4) die erforderliche elektrische Energie und sonstige Versorgung für ein beliebiges Missionsmodul (2) liefert bei abgesetztem Missionsmodul und am Missionsmodul angebauten Versorgungsmodul (3), so dass das Missionsmodul (2) autark und ohne Fahrmodul betrieben werden kann.

8. System nach einem der Ansprüche 1 bis 7, **dadurch gekennzeichnet, dass** in der Versorgungseinheit (3) ein Energieerzeuger oder APU zur Stromversorgung für das Missionsmodul (2) integriert ist.

9. System nach einem der Ansprüche 1 bis 8, **dadurch gekennzeichnet, dass** in die Versorgungseinheit (4) eine Rückfahrkamera integriert ist.

10. Verfahren zum Betrieb eines Systems nach einem der vorhergehenden Ansprüche.

## Claims

1. System of an armoured transport vehicle containing a propulsion module (1) with a road wheel or tracked running gear and a mission module (2) with specific equipment, **characterized by** a supply module (3, 4), which can be fitted to the propulsion module or to the mission module as required, with the supply module supplying both modules in each case with energy and data and thus enabling a self-sufficient operation of the one or other module.

2. System according to Claim 1, **characterized in that** the supply unit (4) can undertake the supply with electrical energy, the function of a heating or air conditioning system and the operation of a data bus interface, for both the propulsion module (1) and the mission module (2)

3. System according to one of Claims 1 or 2, **characterized in that** the supply module (4) is embodied as an intermediate part or door which can form a gas-tight closure with respect to the propulsion module end passage between the propulsion module (1) and mission module (2) and after removal of the mission module from the propulsion module, or which can also hermetically seal an opening in the mission module (2) in a similar manner.

4. System according to one of Claims 1 to 3, **characterized in that** the supply module (3,4) closes all the open electrical or data interfaces after separation of the mission module (2) from the propulsion module (1), for example by simulation during corresponding mounting on the propulsion module (1) or on the mission module (2).

5. System according to one of Claims 1 to 4 **characterized in that** the supply module (4) can, when mounted on the propulsion module (1), simulate different variants of the mission module by switching over or changing software.

6. System according to one of Claims 1 to 5, **characterized in that** by fitting the supply module (4) without the mission module (2), the propulsion module (1) is useable for purposes such as repair, training or empty runs.

7. System according to one of Claims 1 to 6, **characterized in that** the supply module (4) supplies the necessary electrical energy and other supplies for any mission module (2) with the mission module in place and the supply module (3) mounted on the mission module, so that the mission module (2) can be operated self-sufficiently and without the propulsion module.

8. System according to one of Claims 1 to 7, **characterized in that** an energy generator or APU (auxiliary power unit) for supplying power to the mission module (2) is integrated into the supply unit (3).

9. System according to one of Claims 1 to 8, **characterized in that** a reversing camera is integrated into the supply unit (4).

10. Method for operating a system according to one of the preceding claims.

## Revendications

1. Système de véhicule de transport blindé contenant un module de conduite (1) avec un châssis sur roue ou sur chenilles, et un module de mission (2) avec un équipement spécial, **caractérisé par** un module de servitude (3, 4) qui peut être monté en alternance sur le module de conduite ou sur le module de mission, le module de servitude alimentant les deux modules à chaque fois en énergie et en données et permettant ainsi un fonctionnement autonome de l'un comme de l'autre module.

2. Système selon la revendication 1, **caractérisé en ce que** l'unité de servitude (4) peut assurer l'alimentation en énergie électrique, la fonction d'une installation de chauffage ou de climatisation et la commande d'une interface de bus de données, tant pour le module de conduite (1) que pour le module de mission (2).

3. Système selon l'une quelconque des revendications 1 ou 2, **caractérisé en ce que** le module de servitude (4) est réalisé sous forme de partie intermédiaire ou de porte qui peut fermer de manière étanche aux gaz le passage côté module de conduite entre le module de conduite (1) et le module de mission (2) et après l'enlèvement du module de mission du module de conduite, ou qui peut aussi fermer hermétiquement de la même manière une ouverture au niveau du module de mission (2).

4. Système selon l'une quelconque des revendications 1 à 3, **caractérisé en ce que** le module de servitude (3, 4), après la séparation du module de mission (2) et du module de conduite (1), ferme toutes les interfaces électriques ou de données ouvertes, par exemple par simulation lors du montage correspondant sur le module de conduite (1) ou sur le module de mission (2).

5. Système selon l'une quelconque des revendications 1 à 4, **caractérisé en ce que** le module de servitude (4) peut simuler différentes réalisations du module de mission par commutation ou changement de logiciel lors du montage sur le module de conduite (1).

6. Système selon l'une quelconque des revendications 1 à 5, **caractérisé en ce que** le module de conduite (1) peut être utilisé sans le module de mission (2) par le biais du montage du module de servitude (4), dans le cas de la mise en route ou de la conception ou d'une conduite à vide.

7. Système selon l'une quelconque des revendications 1 à 6, **caractérisé en ce que** le module de servitude (4) fournit l'énergie électrique nécessaire et l'alimentation supplémentaire pour un module de mission quelconque (2) lorsque le module de mission est abaissé et que le module de servitude (3) est monté sur le module de mission, de sorte que le module de mission (2) puisse fonctionner de manière autonome et sans module de conduite.

8. Système selon l'une quelconque des revendications 1 à 7, **caractérisé en ce que** dans l'unité de servitude (3) est intégré un générateur d'énergie ou un GAP pour l'alimentation en courant du module de mission (2).

9. Système selon l'une quelconque des revendications 1 à 8, **caractérisé en ce qu'**une caméra de recul est intégrée dans l'unité de servitude (4).

10. Procédé pour faire fonctionner un système selon l'une quelconque des revendications précédentes.
